# EUROPÄISCHE PATENTANMELDUNG

(11) **EP 0 267 329 A1**
(43) Veröffentlichungstag der Anmeldung: **18.05.1988**
(21) Anmeldenummer: 86202194.6
(22) Anmeldetag: 11.11.1986
(51) Int. Cl.: A46B 3/06

(54) **Verfahren zur Herstellung von Borstenwaren und danach hergestellte Borstenwaren**

(71) Anmelder: CORONET-WERKE Heinrich Schlerf GmbH, D-69483 Wald-Michelbach (DE)
(72) Erfinder: Weihrauch, Georg, D-6948 Waldmichelbach (DE)
(74) Vertreter: Dipl.-Ing. Heiner Lichti Dipl.-Phys. Dr.rer.nat. Jost Lempert Dipl.-Ing. Hartmut Lasch

(57) **Zusammenfassung**

Borstenwaren mit einem Borstenträger, der auf gegenüberliegenden Seiten wenigstens je ein Loch zur Aufnahme von einzelnen oder bündelweise zusammengefassten Kunststoff-Borsten zur Bildung eines Borstenbesatzes an den gegenüberliegenden Seiten aufweist, werden dadurch hergestellt, daß die Löcher derart in den Borstenträger eingebracht werden, daß sie ineinander übergehen, daß die von beiden Seiten dem Borstenträger zugeführten Borsten an ihren dem Borstenträger zugekehrten Ende aufgeschmolzen und in die gegenüberliegenden Löcher bis zum Zusammenstoßen der Schmelze innerhalb der Löcher eingeführt werden.

## Beschreibung

Die Erfindung betrifft ein Verfahren zur Herstellung von Borstenwaren mit einem Borstenträger, der auf gegenüberliegenden Seiten wenigstens je ein Lock zur Aufnahme von einzelnen oder bündelweise zusammengefaßten Kunststoff-Borsten zur Bildung eines Borstenbesatzes an den gegenüberliegenden Seiten aufweist,sowie nach diesem Verfahren hergestellte Borstenwaren.

Typische Beispiele für Borstenwaren der vorgenannten Art sind beidseitig besetzte Handwaschbürsten oder Zahnbürsten, beidseitig mit Borsten besetzte Gurte, Bänder oder Scheiben für technische Zwecke, insbesondere für Bürstmaschinen oder auch beidseitig mit Borsten versehene Matten, z.B. Fußabtrittmatten. Solche Borstenwaren werden bisher derart hergestellt, daß bei starren Borstenträgern, auf dessen beiden Seiten Sacklöcher - zumeist in gegenseitigem Versatz -eingebracht und in diese Löcher die Borsten eingebracht werden, die dann in den Löchern verankert werden. Bei dünnen, flexiblen Borstenträgern wird hingegen eine perforierte oder gewebeartige Struktur verwendet und es werden Borsten durch die offene Struktur gefädelt und mechanisch am Borstenträger befestigt. Die Verfahren sind fertigungstechnisch aufwendig und teuer.

Aufgrund der zunehmenden Verwendung von Kunststoff-Borsten und Borstenträgern aus Kunststoffen gehen seit vielen Jahren die Bemühungen dahin, bei einseitig mit Borsten besetzten Borstenwaren Borstenträger und Borsten durch Schweißen miteinander zu verbinden. Hierbei werden die Enden stumpf auf die gleichfalls aufgeschmolzene Oberfläche des Borstenträgers aufgedrückt. Nach dem Erstarren der Schmelze ist die Verbindung hergestellt.

Beim Stumpfschweißen ergeben sich Probleme in der Auswahl der Kunststoffe. Sie gelingt in einem für Dauerbeanspruchung befriedigendem Maß im wesentlichen nur bei gleichen Werkstoffen von Borsten und Borstenträger. Da die Borsten wegen ihrer Beanspruchung aus relativ hochwertigen Kunststoffen bestehen müssen, erfordert dies die Verwendung gleichermaßen hochwertiger Kunststoff für den Borstenträger, was aus rein fertigkeitstechnischen Gründen an sich nicht notwendig wäre. Dies verteuert also das Produkt unnötig.

Ungleiche Werkstoffpaarungen lassen sich dann verwenden, wenn die Borsten in Sacklöcher eingesetzt werden und diese Hinterschnitte aufweisen, hinter die die Schmelze fließen kann, um eine einwandfreie Verankerung zu erhalten. Die Herstellung solcher Hinterschnitte in Sacklöchern ist nur mit aufwendigen Werkzeugen möglich.

Es ist auch bekannt, daß zur Herstellung einer ringförmigen oder zylindrischen Borstenware die offene ebene Struktur mit ihren Rändern unter Überlappen derselben zu einem Ring geformt und das aufgeschmolzene Ende von Borstenbündeln durch den Überlappungsbereich durchgedrückt wird. Nach dem Erstarren sind nicht nur die Borsten verankert, sondern ist zugleich auch der Ring geschlossen.

Der vorgenannte Stand der Technik ist umfassend in der DE-OS 23 35 468 beschrieben, weshalb diese Druckschrift als exemplarisch für das gesamte Gebiet der Schweiß-bzw. Schmelzverbindung von Borsten und Borstenträger gelten kann.

Der Erfindung liegt die Aufgabe zugrunde, ein Verfahren zur Herstellung von Borstenwraen mit beiseitigem Borstenbesatz bzw.Borstenwaren dieser Art zu schaffen, die eine einfache und kostengünstige Herstellung, eine sichere Verankerung der Borsten im Borstenträger bei einer beliebigen Auswahl des Werkstoffs für den Borstenträger gestattet.

Diese Aufgabe wird erfindungsgemäß dadurch gelöst, daß die Löcher derart in den Borstenträger eingebracht werden, daß sie ineinander übergehen, daß die von beiden Seiten dem Borstenträger zugeführten Borsten an ihren dem Borstenträger zugekehrten Enden aufgeschmolzen und in die gegenüberliegenden Löcher bis zum Zusammenstoßen der Schmelze inne rhalb der Löcher eingeführt werden.

Im Abkehr von der bisherigen Technologie, bei der die Borsten oder Borstenbündel jeweils nur mit dem Borstenträger verbunden werden, geht die Erfindung den Weg, die Borsten an der einen Seite des Borstenträgers unmittelbar mit den Borsten an der anderen Seite zusammenstoßen,wodurch die aufgeschmolzenen Enden sich bei verschweißbaren Kunststoffen untereinander verbinden oder bei nicht verschweißbaren Kunststoffen gegen die Lochwand pressen und so ein Kraftschluß entsteht. Es ist ohne weiteres ersichtlich, daß bei Anwendung des erfindungsgemäßen Verfahrens der Borstenträger, der an der Schmelzverbindung selbst nicht teilzunehmen braucht, im Bedarfsfall jedoch teilnehmen kann, aus jedem beliebigen Werkstoff, z.B. Kunststoff, Holz, Metall oder dergleichen bestehen kann, ohne daß hierdruch die Verbindung der Borsten untereinander und mit dem Borstenträger ungünstig beeinflußt werden könnte.

In bevorzugter Ausführung des Verfahrens ist vorgesehen, daß am Borstenträger im Bereich der Löcher Vorsprünge und/oder Hinterschnitte und/oder Rauhigkeiten zur Verankerung der Borsten im aufgeschmolzenen Bereich angebracht werden, z.B. anläßlich dessen Herstellung oder nachträglich durch Warmeinformung erzeugt werden. Die Anbringung von Vorsprüngen, Hinterschnitten oder auch nur von Rauhigkeiten an den durchgehenden Löchern des Borstenträgers sorgen für eine Verbesserung der Verankerung der Borsten, wobei diese Maßnahmen gegen Auszugskräfte in beiden Richtungen wirksam sind. Die fertigungstechnische Erzeugung solcher Hinterschnitte oder Vorsprünge ist sowohl bei mechanischer oder termischer Herstellung der Löcher, wie auch beim Herstellen des Borstenträgers und der Löcher durch Gießen, z.B. Spritzgießen, ohne Schwierigkeiten möglich, da jeder in die lichte Weite der Löcher hineinragende Vorsprung zu seinen beiden Seiten einen Hinterschnitt für die jeweils abgewandten Borsten bildet, so daß faktisch nur Vorsprünge oder Rauhigkeiten notwendig sind, um eine verbesserte auszugsfeste Verankerung zu erreichen. Bei dünnen Borstenträgern und/oder tiefer Aufschmelzung der Borstenenden verbleibt die Schmelze auf der Außenseite des Borstenträgers unter Bildung eines abstützenden Wulstes.

Eine nach dem vorgenannten Verfahren hergestellte Borstenware mit einem Borstenträger und an gegenüberliegenden Seiten in Löchern des Borstenträgers angeordneten Kunststoff-Borsten zeichnet sich erfindungsgemäß dadurch aus, daß die an gegenüberliegenden Seiten angeordneten Löcher miteinander in Verbindung stehen und die von gegenüberliegenden Seiten in die Löcher wenigstens bis zur gegenseitigen Berührung eingeführten Borsten durch Verschmelzen im Berührungsbereich miteinander verbunden sind. Dabei ist vorzugsweise vorgesehen, daß der Borstenträger im Bereich seiner Löcher Vorsprünge und/oder Hinterschnitte und/oder Rauhigkeiten zum Verankern der Borsten aufweist.

In bevorzugter Ausführung weist der Borstenträger Durchgangslöcher und in diesen nach innen ragende Vorsprünge auf, wobei die Vorsprünge als einzelne oder ringförmig geschlossene Nasen, als Querstege oder als Einschnürung des Durchgangsloches ausgebildet sein können.

Eine abgewandelte Ausführungsform zeichnet sich dadurch aus, daß die ineinander übergehenden Löcher an den gegenüberliegenden Seiten des Borstenträgers so angeordnet sind, daß sie im Übergangsbereich gegeneinander versetzt sind.Bei dieser Ausführungsform wird durch den Versatz des einen Loches gegenüber dem anderen ein Hinterschnitt für die Borsten an der jeweils gegenüberliegenden Seite geschaffen. Versetzte Löcher können dann, wenn sie sich in der Tiefe überschneiden, bei nichtverschweißbarem Borstenmaterial zur Bildung von Füßen zur Verankerung führen.

Gemäß einem weiteren Ausführungsbeispiel weist der Borstenträger am Öffnungsrand der Löcher eine seine Oberfläche überragende,ringförmige Erhöhung auf. Durch diese ringförmige Erhöhung wird die beim Einführen der aufgeschmolzenen Borste nenden verdrängte Schmelze eingefaßt. Durch diese Maßnahme ist es ferner möglich, den Borstenträger extrem dünnwandig, gegebenenfalls flexibel zu gestalten und gleichwohl eine ausreichend große Tiefe der Löcher für das Befestigen und Führen (seitliches Abstützen) der Borsten zu erhalten.

Weist die ringförmige Erhöhung innenseitig eine Einlaufschräge für das Einführen der Borstenbündel auf, so ergibt sich der weitere fertigungstechnische Vorteil, daß die beim Aufschmelzen der Borstenenden entstehende Schmelzperle leichter in das Loch eingeführt werden kann. Dies kann noch dadurch unterstützt werden, daß die Löcher im Borstenträger von ihrem Öffnungsrand nach innen verlaufende Einlaufschrägen aufweisen.

Bei erfindungsgemäß hergestellten Borstenwaren können nicht nur Borsten und Borstenträger aus verschiedenen Werkstoffen bestehen, sondern auch die Borsten selbst können aus unterschiedlichen Kunststoffen bestehen, da sie im Schmelzbereich durch Anpressen an die Lochwand und/oder in Verbindung mit den Vorsprüngen oder Rauhigkeiten an den Durchgangslöchern eine ausreichende Verankerung selbst dann erhalten, wenn die beiden Werkstoffe nicht miteinander verschweißen. Selbstverständlich können an einem einzigen Borstenträger auch bereichsweise Borsten aus unterschiedlichen Werkstoffen in unterschiedlicher Konfiguration und Dichte angeordnet werden.

Die Erfindung betrifft ferner ein Verfahren zur Herstellung von Borstenwaren mit einem Borstenträger mit wenigstens einem Durchgangsloch zur Aufnahme von einzelnen oder bündelweise zusammengefaßten Kunststoff-Borsten zur Bildung eines Borstenbesatzes an nur einer Seite des Borstenträgers. Solche Borstenwaren sind in vielen Ausführungsformen als Handbürsten, Maschinenbürsten etc. bekannt. Ihre Herstellung erfolgt in gleicher Weise, wie dies zuvor im Zusammenhang mit Borstenwaren beschrieben worden ist, die auf beiden Seiten des Borstenträgers mit Borsten besetzt sind. Auch bezüglich des Standes der Technik kann auf die einleitenden Ausführungen verwiesen werden.

Eine einfache und kostengünstige Herstellung sowie eine sichere Verankerung der Kunststoffborsten im Borstenträger bei zugleich beliebiger Auswahl des Werkstoffes für den Borstenträger ist erfindungsgemäß dadurch möglich, daß das Durchgangsloch mit wenigstens einem Vorsprung und/oder einem Hinterschnitt versehen wird, und daß die Borsten an ihrem im Borstenträger zu befestigenden Ende aufgeschmolzen und die Schmelze nach Einführung der Borsten in das Durchgangsloch im Bereich des Vorsprungs oder Hinterschnittes von der Rückseite des Borstenträgers her angeformt wird.

Die Verwendung eines Durchgangsloches in dem ansonsten massiven Borstenträger gestattet es zunächst, Vorsprünge oder Hinterschnitte in einfacher Weise, z.B. anlässlich des Spritzgießens, anzubringen. Die Borsten werden auch hier an ihrem zu befestigenden Ende aufgeschmolzen und so in das Durchgangsloch eingeführt, daß die Schmelze im Bereich des Vorsprungs oder Hinterschnittes von der Rückseite des Borstenträgers angeformt werden kann. Damit ist ein sicherer und auszugsfester Sitz der Borsten innerhalb des Borstenträgers gewährleistet.

Gemäß einem Ausführungsbeispiel können die Borsten von der Rückseite des Borstenträgers mit ihrem Nutzungsende voraus in das Durchgangsloch eingeführt, vor Eintreten ihres anderen Endes in das Durchgangsloch an diesem Ende aufgeschmolzen, daraufhin vollständig eingeführt werden und dabei oder anschließend die Schmelze auf den Vorsprung oder Hinterschnitt von der Rückseite des Borstenträgers her aufgeformt werden. Diese Verfahrensvariante hat den Vorteil, daß die Borsten in nur einer Richtung bewegt werden müssen.

Statt dessen ist es aber auch möglich, die Borsten von der Besatzseite des Borstenträgers in das Durchgangsloch so weit einzuführen, bis sie an der Rückseite des Borstenträgers überstehen, anschließend an dem überstehenden Ende aufzuschmelzen und daraufhin zuruckzuziehen oder zurückzuschieben, wobei wäh rend dieser Bewegung oder anschließend die Schmelze auf den Vorsprung oder Hinterschnitt von der Rückseite des Borstenträgers her angeformt wird.

Die Erfindung betrifft ferner nach dem vorgenannten Verfahren hergestellte Borstenwaren, die aus einem Borstenträger und in einem Durchgangsloch desselben angeordneten Borsten bestehen. Diese zeichnet sich erfindungsgemäß dadurch aus, daß das Durchgangsloch Vorsprünge oder Hinterschnitte aufweist und daß die Borsten durch Aufschmelzen ihres im Borstenträger angeordneten Endes und Anformen der Schmelze an den Vorsprung oder Hinterschnitt am Borstenträger befestigt sind.

Gemäß einem Ausführungsbeispiel kann der Vorsprung bzw. Hinterschnitt von in das Durchgangsloch hineinragenden Nasen, Ringwulsten oder dergleichen gebildet sein. Statt dessen ist es auch möglich, den Hinterschnitt mittels einer Durchmesservergößerung des Durchgangslochs an der Rückseite des Borstenträgers zu bilden.

Weitere Einzelheiten und Vorteile der Erfindung ergeben sich aus der nachfolgenden Beschreibung einiger in der Zeichnung wiedergegebener Ausführungsformen. In der Zeichnung zeigen:
Fig. 1 eine schematische Darstellung einer Ausführungsform des Verfahrens in einer Verfahrensstufe;
Fig. 3-9 je einen vergrößerten Teilschnitt verschiedener Ausführungsformen der Verbindung der Borstenbündel untereinander und/oder mit dem Borstenträger;
Fig. 10+11 eine Detail-Draufsicht auf einem Borstenträger mit verschiedenen Ausführungsformen für die Verankerung der Borstenbündel:
Fig. 12 + 13 je einen Detailschnitt eines Borstenträgers mit weiteren Ausführungsformen für die Verankerung der Borstenbündel;
Fig. 14 - 16 verschiedene Ausführungsformen für Borstenwaren mit einseitigem Besatz;
Fig. 17 + 18 zwei Verfahrensstufen bei einer weiteren Ausführungsform mit einseitigem Borstenbesatz.

In Figur 1 ist ein Borstenträger (1) im Längsschnitt erkennbar, wie er beispielsweise für Handwaschbürsten mit beidseitigem Borstenbesatz bekannt ist. In Abweichung von den bekannten Ausführungen weist der Borstenträger (1), der aus beliebigem Material bestehen kann, durchgehende Löcher oder Bohrungen (2) auf, die anlässlich seiner Herstellung (Spritzgießen, Schäumen oder dergleichen) oder danach durch Bohren, Wärmeinformen oder dergleichen erzeugt werden können. In jedes Durchgangsloch (2) des Bortenträgers (1) wird von jeder Seite ein Borstenbündel (3) eingeführt, das zuvor an seinem Ende (4) aufgeschmolzen wird. Dabei sitzen die Borstenbündel (3) für jede Seite des Borstenträgers (1) vorzugsweise in einem gemeinsamen Halter, so daß sie gleichzeitig in die Durchgangslöcher (2) eingeführt werden können. Das Aufschmelzen der Enden (4) der Borstenbündel (3) kann durch Kontaktwärme oder durch kontaktsloses Erhitzen erfolgen. In Figur 1 ist beispielhaft das sogenannte Heizspiegelverfahren wiedergegeben, bei dem zwischen dem eingespannten Borstenträger (1) und den in den nicht gezeigten Haltern sitzenden Borstenbündeln (3) ein Heizspiegel (5) eingefahren wird, bis die Enden (4) ausreichend erweicht sind. Die Heizspiegel (5) werden dann entsprechend dem wiedergegebenen Doppelpfeil nach außen gefahren und die Borstenbündel (3) in die Durchgangslöcher (2) eingeführt.

Wie aus Figur 2 ersichtlich, werden die Borstenbündel (3) soweit eingeführt, bis sie an den aufgeschmolzenen Enden zusammenstoßen und sich die Schmelze im Durchgangsloch ausbreitet. Die Art der Verankerung der Borstenbündel im Borstenträger (1) kann auf verschiedene Art und Weise erfolgen, wie dies nachstehend anhand mehrerer Ausführungsformen beschrieben ist.

Bei der Ausführungsform gemäß Figur 1 ist das Durchgangsloch (2) im Borstenträger (1) als durchgehende zylindrische Bohrung ausgebildet, ggf. mit einer gewissen Oberflächenrauhigkeit versehen. Die von gegenüberliegenden Seiten in das Durchgangsloch (2) eingeführten Borstenbündel (3), die an ihren vorlaufen den Enden aufgeschmolzen sind, bilden an der Stoßstelle eine Verdickung (6). Diese Verdickung (6) liegt der Wandung des Durchgangslochs (2) kraftschlüssig an, so daß die Borstenbündel (3) hier verankert sind.

In Figur 4 ist eine Ausführungsform wiedergegeben, bei der eine verbesserte Verankerung dadurch erreicht wird, daß das Durchgangsloch (2) etwa in mittlerer Höhe nasenartige Vorsprünge (7) aufweist, die ggf. auch zu einem einzigen ringförmigen Vorsprung zusammengefaßt sein können. Dadurch ergibt sich im mittleren Bereich des Durchgangslochs (2) eine Verengung. Die zusammenfließende Schmelze (8) beider Borstenbündel (3) hinterfließt dabei auch jeweils die Vorsprünge (7), so daß die Borstenbündel (3) gegen Auszugskräfte in beiden Richtungen gesichert sind.

Während bei den Ausführungsformen gemäß Figuren 3 und 4 die Borstenbündel (3) vorzugsweise aus gleichem, miteinander verschweißbarem Material bestehen, zeigt Figur 5 eine Ausführungsform, die auch für nicht verschweißbares Material geeignet ist. Hier sind im Durchgangsloch (2) im mittleren Bereich, jedoch in unterschiedlicher Höhe Vorsprünge (9) vorgesehen. Durch den Versatz der Vorsprünge (9) kann die Schmelze (10) jedes Borstenbündels hinter einen oder einen Teil dieser Vorsprünge (9) fließen, so daß jedes Borstenbündel (3) für sich im Borstenträger verankert ist. Dabei können, wie beispielsweise Figur 11 zeigt, am inneren Umfang des Durchgangslochs (2) mehrere solcher nasenartigen Vorsprünge (9) angeordnet sein.

Figur 6 zeigt einen Borstenträger (1) in Form eines Röhrchens (11), in welchem die Borstenbündel (3) nach Zusammenlaufen ihrer aufgeschmolzenen Enden wiederum unter Bildung einer Verdickung (6) kraftschlüssig festgelegt sind.

Eine ähnliche Ausführungsform zeigt Figur 7 mit einem sehr dünnen Borstenträger (1) mit an beiden Seiten überstehenden hülsenartigen Führungen (12), die wiederum ein Durchgangsloch (2) bilden, in welchem die Borstenbündel (3) mit einer Verdickung (6) kraftschlüssig verankert sind.

In Figur 8 ist ein Ausführungsbeispiel gezeigt, bei dem der Borstenträger (1) 2 von gegenüberliegenden Seiten eingebrachte bzw. erzeugte Löcher (2) aufweist, deren Achsen gegeneinander versetzt sind, so daß je ein Hinterschnitt (13) entsteht. Beim Stoßen der aufgeschmolzenen Enden der Borsten (3) fließt die Schmelze unter Bildung je einer Verdickung (14) hinter die Hinterschnitte (13), so daß wiederum jedes Borstenbündel für sich formschlüssig verankert ist. Auch diese Ausführungsform eignet sich für nicht miteinander verschweißbares Borstenmaterial.

Bei der Ausführungsform gemäß Figur 9 ist wiederum ein sehr dünnwandiger Borstenträger (1) vorgesehen, der ggf. auch biegsam und flexibel ausgebildet sein kann. Die Borstenbündel (3) sind an ihren Ende so weit aufgeschmolzen, daß beim Einführen der Borstenbündel (3) in das Durchführungsloch (2) und beim Zusammenstoßen derselben eine geringe Menge an Schmelze an den Außenseiten 15 des Borstenträgers (1) aufgestaut wird, die nach dem Erkalten einen Wulst (16) ergibt. Dadurch daß die Schmelze im mittleren Bereich (17) zusammenfließt, sind auch hier wiederm die Borstenbündel (3) gegen Auszugskräfte in beiden Richtungen gesichert.

Figur 10 zeigt lediglich eine Detailansicht eines Borstenträgers (1) mit Durchgangsloch (2), innerhalb dessen ein quer verlaufender Steg (18) angeordnet ist, der für die im Bedarfsfall notwendige Verankerung der Borstenbündel sorgt.

Bei dem Ausführungsbeispiel gemäß Figur 12 wird das Durchgangsloch (2) durch zwei gegeneinander versetzte Löcher erzeugt, deren Boden (19) jeweils einen Hinterschnitt für das von der gegenüberliegenden Seite eingeführte Borstenbündel bildet. Im Gegensatz zu Figur 8 sind die beiden Löcher jedoch in der Tiefe nicht versetzt. Diese Ausführungsform eignet sich deshalb vorzugsweise für Borstenmaterial, das miteinander verschweißbar ist.

Schließlich ist in Figur 13 ein Ausführungsbeispiel gezeigt, bei d em das Durchgangsloch (2) konische Wände (20) aufweist, die eine Art Einlaufschräge für die Schmelze der Borstenbündel bildet. Ggf.kann die Einlaufschräge auch zu einem die Außenseiten des Borstenträgers (1) überragenden Wulst (21) verlängert sein.

Die Schilderung der vorgenannten Ausführungsform zeigt, daß für die Borsten jeder beliebige Kunststoff verwendet werden und daß -bei entsprechendem mechanischen Verankerungsmitteln- für die beiden Seiten des Borstenträgers auch unterschiedliche Kunststoffe eingesetzt werden können, um beispielsweise unterschiedliche Borstenhärten auf beiden Seiten zu erzielen. Ebenso ist es möglich, an den beiden Seiten des Borstenträgers Borstenbündel unterschiedlichen Durchmessers oder Querschnittes oder mit unterschiedlicher Borstenzahl und/oder Borstenfarbe einzusetzen. Ferner kann der Borstenträger aus beliebigem Material bestehen. Es können ferner fast beliebig dünne Borstenträger eingesetzt werden, da für die kraft-oder formschlüssige Verankerung eine sehr geringe Höhe ausreicht, insbesondere lassen sich auf diese Weise auch Bandbürsten oder dergleichen für industrielle Zwecke herstellen. Vorstehend sind nur einige wenige Möglichkeiten, die die Erfindung bietet, aufgezeigt.

In den Figuren 14 bis 18 sind verschiedene Varianten eines Verfahrens zur Herstellung von Borstenwaren mit nur einseitigem Borstenbesatz wiedergegeben. Auch hier besteht der Borstenträger (22) wiederum aus beliebigem Material. Er weist ein oder mehr Durchgangslöcher (23) auf, die mit Vorsprüngen oder Hinterschnitten (24) versehen sind.

In die Durchgangslöcher werden die Borsten (25) einzelstehend oder in Bündeln eingesetzt und an ihrem im Borstenträger befindlichen Ende aufgeschmolzen. Das aufgeschmolzene Ende (26) wird an die Vorsprünge bzw. Hinterschnitte (24) von der Rückseite (27) des Borstenträgers (22) her angeformt. Bei dem Ausführungsbeispiel gemäß Figur 14 ist der Vorsprung (24) von einer Art Ringwulst gebildet, der in das aufgeschmolzene und nach dem Erkalten erhärtete Ende (26) eingreift.

Das Borstenbündel kann entweder von der Rückseite 27 des Borstenträgers her eingeführt werden und während der Einführungsbewegung vor dem Eintauchen in das Durchgangsloch (23) an seinem nachlaufenden Ende aufgeschmolzen werden und die Schmelze mittels eines in das Durchgangsloch (23) eintauchenden Formstempels angeformt werden. Statt dessen ist es auch möglich, das Borstenbündel von der Besatzseite des Borstenträgers (22) her durch das Durchgangsloch hindurchzuführen, an seinem auf der Rückseite (27) überstehenden Ende aufzuschmelzen und anschließend -ggf.nach erneutem Einziehen des Borstenbündels (25)- das aufgeschmolzene Ende (26) anzuformen.

Figur 15 zeigt eine Ausführungsform, bei der der Hinterschnitt von einer Durchmesservergrößerung (29) des Durchgangslochs (23) erzeugt wird. Bei dieser Ausführungsform wird das aufgeschmolzene Ende (30) durch Aufstauchen oder Andrücken mittels eines Formstempels (31) auf den Hinterschnitt (29) aufgeformt.

Die Ausführungsform gemäß Figur 16 unterscheidet sich von der gemäß Figur 14 nur dadurch, daß das aufgeschmolzene Ende (32) mit der Rückseite (27) des Borstenträgers (22) bündig abschließt, in dem auch hier wiederum ein entsprechender Formstempel (31) verwendet wird und die Borsten (25) mit ihrem aufgeschmolzenen Ende (32) in eine entsprechende Position gebracht werden.

Bei dem Ausführungsbeispiel gemäß Figur 17 und 18 ist gezeigt, daß das Borstenbündel (25) entweder von der Rückseite des Borstenträgers (22) in das Durchgangsloch (23) eingeführt oder aber von der Frontseite durch das Durchgangsloch hindurch bis über die Rückseite überstehend zugeführt wird. An dem überstehenden Ende (33) werden die Borsten mittels eines -beispielsweise elektrisch beheizten Formstempels (34)- aufgeschmolzen und die Schmelze an den Rand des Durchgangslochs (23) angeformt, wobei sie in eine Ringnut (34) eindringt und zugleich eine Fase (35) am rückseitigen Ende des Durchgangsl ochs (23) ausfüllt, so daß das aufgeschmolzene und nach Erkalten erhärtete Ende (35) mit der Rückseite (27) des Borstenträgers (22) bündig abschließt.

Ebenso wie die Formstempel (34) können auch die in den Figuren 14-16 wiedergegebenen Formstempel (28 bzw.31) unmittelbar als Schmelzwerkzeug dienen, zumindest aber erhitzt sein, um die Schmelze nicht so schnell erstarren zu lassen.

## Patentansprüche

1. Verfahren zur Herstellung von Borstenwaren mit einem Borstenträger, der auf gegenüberliegenden Seiten wenigstens je ein Loch zur Aufnahme von einzelnen oder bündelweise zusammengefaßten Kunststoff-Borsten zur Bildung eines Borstenbesatzes an den gegenüberliegenden Seiten aufweist. dadurch gekennzeichnet, daß die Löcher derart in den Borstenträger eingebracht werden, daß sie ineinander übergehen, daß die von beiden Seiten dem Borstenträger zugeführten Borsten an ihren dem Borstenträger zugekehrten Enden aufgeschmolzen und in die gegenüberliegenden Löcher bis zum Zusammenstoßen der Schmelze innerhalb der Löcher eingeführt werden.

2. Verfahren nach Anspruch 1, dadurch gekennzeichnet, daß am Borstenträger im Bereich der Löcher Vorsprünge und/oder Hinterschnitte und/oder Rauhigkeiten zur Verankerung der Borsten im aufgeschmolzenen Bereich angebracht werden.

3. Verfahren nach Anspruch 1 oder 2, dadurch gekennzeichnet, daß die Vorsprünge und/oder Hinterschnitte im Bereich der Löcher des Borstenträgers anläßlich dessen Herstellung erzeugt werden.

4. Verfahren nach einem der Ansprüche 1 bis 3, dadurch gekennzeichnet, daß die Borsten an ihren Enden so weit aufgeschmolzen werden, daß nach ihrem Einführen in die Löcher des Borstenträgers Schmelze auf der Außenseite des Borstenträgers unter Bildung eines Wulstes verbleibt.

5. Verfahren zur Herstellung von Borstenwaren mit einem Borstenträger mit wenigstens einem Durchgangsloch zur Aufnahme von einzelnen oder bündelweise zusammengefaßten Kunststoff-Borsten zur Bildung eines Borstenbesatzes an nur einer Seite des Borstenträgers, dadurch gekennzeichnet, daß das Durchgangsloch mit wenigstens einem Vorsprung und/oder einem Hinterschnitt versehen wird, und daß die Borsten an ihrem im Borstenträger zu befestigenden Ende aufgeschmolzen und die Schmelze nach Einführen der Borsten in das Durchgangsloch im Bereich des Vorsprungs oder Hinterschnittes von der Rückseite des Borstenträgers her angeformt wird.

6. Verfahren nach Anspruch 5, dadurch gekennzeichnet, daß die Borsten von der Rückseite des Borstenträgers mit ihrem Nutzungsende voraus in das Durchgangsloch eingeführt, vor Eintreten ihres anderen Endes in das Durchgangsloch an diesem Ende aufgeschmolzen, daraufhin vollständig eingeführt werden und dabei oder anschließend die Schmelze auf den Vorsprung oder Hinterschnitt von der Rückseite des Borstenträgers her aufgeformt wird.

7. Verfahren nach Anspruch 5, dadurch gekennzeichnet, daß die Borsten von der Besatzseite des Borstenträgers in das Durchgangsloch soweit eingeführt werden, bis sie an der Rückseite des Borstenträgers überstehend, anschließend an dem überstehenden Ende aufgeschmolzen und daraufhin zurückgezogen oder-geschoben werden, und daß dabei oder anschließend die Schmelze auf den Vorsprung oder Hinterschnitt von der Rückseite des Borstenträgers her aufgeformt wird.

8. Borstenware, hergestellt nach einem der Ansprüche 1 bis 4, bestehend aus einem Borstenträger und an gegenüberliegenden Seiten in Löchern des Borstenträgers angeordneten Kunststoff-Borsten, dadurch gekennzeichenet, daß die an gegenüberliegenden Seiten angeordneten Löcher miteinander in Verbindung stehen und die von gegenüberliegenden Seiten in die Löcher wenigstens bis zur gegenseitigen Berührung eingeführten Borsten durch Verschmelzen im Berührungsbereich miteinander verbunden sind.

9. Borstenware nach Anspruch 8, dadurch gekennzeichnet, daß der Borstenträger im Bereich seiner Löcher Vorsprünge und/oder Hinterschnitte un d/oder Rauhigkeiten zum Verankern der Borsten aufweist.

10. Borstenware nach Anspruch 8 oder 9,dadurch gekennzeichnet, daß die Borsten im Bereich der Außenseiten des Borstenträgers an den Rand der Löcher im schmelzflüssigen Zustand angeformte Wulste aufweisen.

11. Borstenware nach einem der Ansprüche 8 bis 10, dadurch gekennzeichnet, daß der Borstenträger Durchgangslöcher und in diesen nach innen ragende Vorsprünge aufweist.

12. Borstenware nach Anspruch 11, dadurch gekennzeichnet, daß die Vorsprünge als einzelne oder ringförmig geschlossene Nasen, als Querstege oder als Einschnürung des Durchgangsloches ausgebildet sind.

13. Borstenware nach einem der Ansprüche 8 bis 12, dadurch gekennzeichnet, daß die ineinander übergehenden Löcher an den gegenüberliegenden Seiten des Borstenträgers so angeordnet sind, daß sie im Übergangsbereich gegeneinander versetzt sind.

14. Borstenware nach einem der Ansprüche 8 bis 13, dadurch gekennzeichnet, daß der Borstenträger am Öffnungsrand der Löcher einen seine Oberfläche überragende ringförmige Erhöhung aufweist.

15. Borstenware nach Anspruch 14, dadurch gekennzeichnet, daß die ringförmige Erhöhung innenseitig eine Einlaufschräge für das Einführen der Borstenbündel aufweist.

16. Borstenware nach einem der Ansprüche 8 bis 15, dadurch gekennzeichnet, daß die Löcher im Borstenträger von ihrem Öffnungsrand nach innen verlaufende Einlaufschrägen aufweisen.

17. Borstenware, hergestellt nach einem der Ansprüche 5 bis 7, bestehend aus einem Borstenträger und in einem Durchgangsloch desselben angeordneten Borsten, dadurch gekennzeichnet, daß dasDurchgangsloch (23) Vorsprünge oder Hinterschnitte (24) aufweist und daß die Borsten (25) durch Aufschmelzen ihres im Borstenträger (22) angeordneten Endes (26) und Anformen der Schmelze an den Vorsprung oder Hinterschnitt (24) am Borstenträger (22) befestigt wird.

18. Borstenware nach Anspruch 17, dadurch gekennzeichnet,daß der Vorsprung bzw. Hinterschnitt (24) von in das Durchgangsloch hineinragende Nasen, Ringwulsten (24) oder dergleichen gebildet ist.

19. Borstenware nach Anspruch 17, dadurch gekennzeichnet, daß der Hinterschnitt von einer Durchmesser-Vergrößerung (29) des Durchgangslochs (23) an der Rückseite (27) des Borstenträgers (22) gebildet ist.
